# EUROPÄISCHE PATENTSCHRIFT

(11) **EP 4 375 572 B1**
(45) Veröffentlichungstag und Bekanntmachung des Hinweises auf die Patenterteilung: **17.09.2025**
(21) Anmeldenummer: 23210593.2
(22) Anmeldetag: 17.11.2023
(51) Int. Cl.: F23D 14/22, F23D 14/36, F23D 14/60, F23K 5/00, F23N 1/02

(54) **BRENNEREINHEIT, OFEN UND VERFAHREN ZUM BETRIEB**
BURNER UNIT, FURNACE AND METHOD OF OPERATION
UNITÉ BRÛLEUR, FOUR ET PROCÉDÉ DE FONCTIONNEMENT

(30) Priorität: 25.11.2022 DE 102022131222
(43) Veröffentlichungstag der Anmeldung: 29.05.2024
(73) Patentinhaber: Innovatherm Prof. Dr. Leisenberg GmbH & Co. KG, 35510 Butzbach (DE)
(72) Erfinder: UHRIG, Wolfgang, 35321 Laubach (DE); HEINKE, Dr. Frank, 99423 Weimar (DE); BRUNE, Christoph, 61209 Echzell (DE)
(74) Vertreter: advotec.

(56) Entgegenhaltungen:
- EP-A1- 2 192 336
- US-A1- 2016 348 904

## Beschreibung

Die Erfindung betrifft eine Brennereinheit für einen Ofen, insbesondere Durchlaufofen, Tunnelofen, Kammerofen, Herdwagenofen oder dergleichen, sowie einen Ofen und ein Verfahren zu dessen Betrieb, wobei die Brennereinheit zumindest zwei Brenner aufweist, die zur Verbrennung eines Brenngases ausgebildet sind, wobei die Brennereinheit eine Gasleitung und eine Luftleitung zur Versorgung der Brenner mit Brenngas aufweist, wobei die Brennereinheit zumindest ein Gasdosierventil in der Gasleitung und zumindest ein Luftdosierventil in der Luftleitung aufweist, wobei das Gasdosierventil und das Luftdosierventil mittels einer gemeinsamen Steuervorrichtung steuerbar sind, wobei das Gasdosierventil ein Magnetventil ist.

Aus dem Stand der Technik sind derartige Brennereinheiten bzw. Öfen mit Brennereinheiten hinreichend bekannt. Bei Durchlauföfen bzw. Tunnelöfen wird ein zu behandelndes Gut, beispielsweise keramische Produkte, durch den Ofen hindurch kontinuierlich oder periodisch in Zeitintervallen bewegt, bei Kammeröfen bzw. Herdwagenöfen kann eine Brennerleistung angepasst werden. Dabei wird das zu behandelnde Gut einem vordefinierten Temperaturprofil ausgesetzt, beispielsweise in dazu vorgesehenen Zonen des Ofens zum Anwärmen, Heizen und Kühlen oder das Temperaturprofil wird alleine in einer Zone des Ofens ausgebildet. Als Brenner werden sogenannte Gasbrenner verwendet. Die Brenner stellen Brennstoff-Dosiergeräte dar, die bei permanent vorherrschenden Temperaturen oberhalb einer Zündgrenztemperatur selbst entzündet werden. Eine Brennereinheit und ein Verfahren zum Betrieb eines Ofens mit den Merkmalen des Oberbegriffs des Anspruchs 1 bzw. des Anspruchs 9 sind aus dem US 2016/348904 A1 bekannt.

Da Öfen zur Massenherstellung von Gütern vergleichsweise groß ausgebildet sind, ist auch stets eine Mehrzahl von Brennern erforderlich, um eine innerhalb des Ofens erforderliche Temperatur auszubilden. Die Brenner sind in einer Brennereinheit an einer dafür vorgesehenen Position am Ofen angeordnet, die Brennereinheit mit dem Brenner verbleibt fest an dem Ofen, da das Gut relativ zu den Brennern bewegt wird. Ein Ofen kann mit einer Mehrzahl von Brennereinheiten mit ihrerseits einer Mehrzahl von Brennern ausgebildet sein. Jede der Brennereinheiten weist eine Gasleitung und eine Luftleitung zur Versorgung der jeweiligen Brenner mit einem Brenngas auf. Da eine stoffliche Zusammensetzung der Luft innerhalb des Ofens unbestimmt ist, wird Gas stets zusammen mit Luft in den Ofen über den jeweiligen Brenner eingeleitet. Dadurch wird verhindert, dass es aufgrund von Sauerstoffmangel, welcher sich nachteilig auf das herzustellende Gut auswirken könnte, innerhalb des Ofens zu einer unvollständigen Verbrennung des Gases kommt und eine Explosionsgefahr besteht.

Zur Dosierung des Gases bzw. Brenngases über den Brenner in dem Ofen kann an der Gasleitung ein Gasdosierventil vorgesehen sein, welches mittels einer Steuervorrichtung angesteuert wird. Das Gasdosierventil kann ein Magnetventil sein. Derartige Magnetventile sind beispielsweise aus der EP 2 192 336 bekannt und sind mit einem in einem Ventilgehäuse angeordneten verschiebbaren Kolben ausgebildet, der zwei Kammern gegeneinander absperrt und mittels eines Elektromagneten betätigbar ist. Über die Betätigung des Kolbens kann das Gas zu dem Brenner dosiert werden. In der Luftleitung kann ein Luftdosierventil vorgesehen sein, welches ebenfalls von der Steuervorrichtung ansteuerbar ist. Das Luftdosierventil kann durch eine betätigbare Klappe, beispielsweise mittels eines Servomotors oder pneumatisch angetrieben, ausgebildet sein. Je nach einer Menge von erforderlichen Brenngas kann die Steuervorrichtung die Klappe in der Luftleitung öffnen oder schließen bzw. in eine teilweise geöffnete Position bringen, derart, dass eine ausreichende, für eine vollständige Verbrennung erforderliche Menge an Luft dem Brenner zugeführt werden kann, wenn Brenngas in den Ofen zur Verbrennung eingeleitet wird. Nachteilig bei den zuvor beschriebenen Öfen ist jedoch, dass deren Betrieb aufgrund der regelmäßig steigenden Beschaffungskosten für Gas kostenaufwendig ist.

Der vorliegenden Erfindung liegt daher die Aufgabe zugrunde, eine Brennereinheit, einen Ofen und ein Verfahren zum Betrieb eines Ofens vorzuschlagen, mit der bzw. dem ein kostengünstiger Betrieb möglich ist.

Diese Aufgabe wird durch eine Brennereinheit mit den Merkmalen des Anspruchs 1, einen Ofen mit den Merkmalen des Anspruchs 8 und ein Verfahren mit den Merkmalen des Anspruchs 9 gelöst.

Die erfindungsgemäße Brennereinheit für einen Ofen, insbesondere Durchlaufofen, Tunnelofen, Kammerofen, Herdwagenofen oder dergleichen, weist zumindest zwei Brenner auf, die zur Verbrennung eines Brenngases ausgebildet sind, wobei die Brennereinheit eine Gasleitung und eine Luftleitung zur Versorgung der Brenner mit Brenngas aufweist, wobei die Brennereinheit zumindest ein Gasdosierventil in der Gasleitung und zumindest ein Luftdosierventil in der Luftleitung aufweist, wobei das Gasdosierventil und das Luftdosierventil mittels einer gemeinsamen Steuervorrichtung steuerbar sind, wobei das Gasdosierventil ein Magnetventil ist, und wobei das Luftdosierventil ebenfalls ein Magnetventil ist.

Das Gasdosierventil und das Luftdosierventil sind mittels der Steuervorrichtung steuerbar, sodass über die Steuervorrichtung ein Öffnen und Schließen des Gasdosierventils und des Luftdosierventils bewirkt werden kann. Dadurch, dass das Luftdosierventil und das Gasdosierventil jeweils ein Magnetventil ist, wird es erst möglich, das Öffnen und Schließen des Gasdosierventils und des Luftdosierventils verhältnismäßig genau aufeinander abzustimmen. So kann dann das Öffnen und Schließen im Wesentlichen synchron erfolgen.

Dies ist beim Stand der Technik nicht der Fall, insbesondere wenn als Luftdosierventil eine andere Art eines Ventils, beispielsweise eine Klappe mit einem Stellmotor oder einem pneumatischen Antrieb, verwendet wird. Hier sind die Betriebskosten vergleichsweise hoch und ist eine Betätigung des betreffenden Ventils vergleichsweise träge, sodass eine Synchronisation des Gasdosierventils und des Luftdosierventils nicht ohne Weiteres möglich ist. Dadurch, dass das Gasdosierventil und das Luftdosierventil nun synchron geöffnet und geschlossen werden können, wird es möglich, Energie einzusparen. Dies ergibt sich daraus, dass ein zur Verbrennung erforderliches Luftvolumen nun verhältnismä-βig genau in den Ofen dosiert werden kann. Bei der Verwendung einer anderen Art eines Ventils für das Luftdosierventil gelangt regelmäßig ein Luftvolumen in den Ofen, welches größer ist als es erforderlich wäre, damit sichergestellt ist, dass eine vollständige Verbrennung des Gases möglich ist. Daher wird gemäß dem Stand der Technik während eines schnellen Öffnens und Schließens des Gasdosierventils fortwährend Luft in den Ofen eingeleitet, da eine beispielsweise mit einem Stellmotor betätigte Luftklappe als Luftdosierventil nur vergleichsweise langsam betätigt werden kann. Da die aus einer Umgebung eines Ofens angesaugte Luft jedoch eine wesentlich niedrigere Temperatur als eine Atmosphäre in einem Ofeninneren aufweist, muss die in den Ofen eingeleitete Luft erwärmt werden, wodurch Energie und damit Gas verbraucht wird. Wird mehr Luft in den Ofen eingeleitet als benötig, so muss auch diese Luft entsprechend erwärmt werden, wofür wiederum ein größeres Volumen an Gas benötigt wird. Dadurch, dass durch das Magnetventil eine Dosierung der Luft in den Ofen genauer an eine Menge an in den Ofen eingeleitetes Gas angepasst werden kann, kann insgesamt die Menge des verbrauchten Gases reduziert werden, wodurch bei einem dauerhaften Betrieb des Ofens große Kosteneinsparungen erzielt werden können.

Die Brennereinheit kann eine Regeleinrichtung der Steuervorrichtung umfassen, die dazu ausgebildet sein kann, einen jeweiligen Betriebszustand des Gasdosierventils und des Luftdosierventils zu synchronisieren. Die Regeleinrichtung und die Steuervorrichtung können beispielsweise in einer gemeinsamen baulichen Einheit, beispielsweise durch eine speicherprogrammierbare Steuerung, einen Computer, mit einer darauf ausgeführten Software, oder dergleichen ausgebildet sein. Alternativ können die Regeleinrichtung und die Steuervorrichtung jedoch auch durch zwei getrennte bauliche Einheiten, beispielsweise jeweils Computer, ausgebildet sein. Unter einem Betriebszustand des Gasdosierventils und des Luftdosierventils wird hier eine Stellung des jeweiligen Ventils, offen oder geschlossen, verstanden. Die Regeleinrichtung kann nun das Gasdosierventil und das Luftdosierventil so synchronisieren, dass diese im Wesentlichen zum gleichen Zeitpunkt entweder geöffnet oder geschlossen sind. Dabei kann ein geringes Vorauseilen und /oder Verzögern eines der beiden Ventile möglich sein, beispielsweise in einem Bereich von < 3 bis 0,05 Sekunden. Somit kann sichergestellt werden, dass nicht mehr Luft als für eine vollständige Verbrennung des Gases erforderlich in den Ofen eingeleitet wird.

Die Gasleitung und die Luftleitung können zu den jeweiligen Brennern hin verzweigen, wobei die Brenner an der Gasleitung und der Luftleitung parallel geschaltet sein können. An der Gasleitung und der Luftleitung können demnach Abzweige, jeweils von der Gasleitung und der Luftleitung, zu den jeweiligen Brennern hin, ausgebildet sein. Somit kann sichergestellt werden, dass die Brenner gleichmäßig mit Gas und Luft versorgt werden können. Prinzipiell wäre jedoch auch eine Reihenschaltung von Brennern an der Gasleitung und/oder Luftleitung möglich. Ein Druck in den jeweiligen Leitungen kann von 1 bar bis 3 bar betragen.

Erfindungsgemäß weist die Brennereinheit je Brenner ein Gasdosierventil und ein dem Gasdosierventil zugeordnetes Luftdosierventil auf. Wenn jeder Brenner über ein eigens dafür vorgesehenes Gasdosierventil und ein Luftdosierventil mit Brenngas versorgt wird, kann eine Leistung der Brenner individuell angepasst werden. So kann eine besonders gleichmäßige Temperaturverteilung innerhalb des Ofens ausgebildet werden. Auch wird dann eine besonders genaue Dosierung von Brenngas möglich. Die Brennereinheit kann je Brenner und/oder für die gesamte Brennereinheit ein Absperrventil in der Gasleitung und/oder der Luftleitung aufweisen. Beispielsweise kann in einem Abzweig jeweils der Gasleitung und/oder der Luftleitung zu dem Brenner hin ein Absperrventil vorgesehen sein. Das Absperrventil kann ein manuell betätigbares Ventil sein. Hierdurch wird es möglich, einen einzelnen Brenner einfach auszutauschen, wenn dieser defekt sein sollte, ohne dass die gesamte Gasleitung und die Luftleitung für alle Brenner abgesperrt werden müsste. Gleichwohl kann die Brennereinheit zentral ein Absperrventil in der Gasleitung und/oder der Luftleitung für die gesamte Brennereinheit aufweisen, mit dem die Brennereinheit vollständig abschaltbar ist.

Ein Öffnungsquerschnitt des Luftdosierventils kann größer sein als ein Öffnungsquerschnitt des Gasdosierventils. So kann dann auch über das Luftdosierventil ein wesentlich größerer Volumenstrom an Luft dosiert werden, als ein Volumenstrom an Gas. Dadurch kann eine Verbrennung in einem im Wesentlichen stöchiometrischen Verhältnis ermöglicht werden. So kann auch ein Leitungsquerschnitt der Gasleitung wesentlich kleiner sein als ein Leitungsquerschnitt der Luftleitung. Darüber hinaus kann auch ein Druck in der Gasleitung wesentlich größer sein, als ein Druck in der Luftleitung. Weiter wird dadurch die Verwendung eines Lüfters zum Ansaugen und Fördern der Luft in der Luftleitung ermöglicht, wodurch auf eine Verwendung von Druckluft, deren Bereitstellung mit hohen Kosten verbunden wäre, verzichtet werden kann.

Die Brennereinheit kann zumindest 3, 4, 5, 6, 7, 8 oder mehr Brenner aufweisen. Vorzugsweise kann die Brennereinheit eine ungerade oder gerade Anzahl an Brennern aufweisen. Die Brennereinheit kann hinsichtlich der Anordnung der Brenner am Ofen symmetrisch ausgebildet sein.

Die Brennereinheit kann mit einem Lüfter zur Förderung von Luft in die Luftleitung ausgebildet sein oder mit der Luftleitung an eine zentrale Luftverteilleitung eines Ofens angeschlossen sein. Der Lüfter kann an einem Ende der Luftleitung angeordnet sein und aus einer Umgebung des Ofens Luft ansaugen und in die Luftleitung einblasen bzw. fördern. Eine Brennereinheit mit einem eigens dafür vorgesehen Lüfter ermöglicht eine flexible Anordnung der Brennereinheit am Ofen und deren Austausch, ohne dass weitere Brennereinheiten des Ofens davon beeinflusst wären. Alternativ kann die Luftleitung an eine Luftverteilleitung angeschlossen sein, an der ihrerseits ein derartiger Lüfter angeschlossen ist. Über die Luftverteilleitung wird es dann möglich, in einer Anzahl von Luftleitungen, die von der Luftverteilleitung verzweigen, Luft zu den Brennern zu fördern.

Der erfindungsgemäße Ofen, insbesondere Durchlaufofen, Tunnelofen, Kammerofen, Herdwagenofen oder dergleichen, umfasst zumindest eine erfindungsgemäße Brennereinheit. Der Ofen kann jedoch auch eine Mehrzahl von Brennereinheiten, insbesondere erfindungsgemäße Brennereinheiten oder auch Brennereinheiten unterschiedlicher Art, umfassen. Beispielsweise kann der Ofen 5, 10, 15, 20 oder mehr Brennereinheiten aufweisen. Die Brennereinheiten können dabei oberhalb eines Ofeninneren, beispielsweise auf einem Ofen bzw. dessen Decke oder seitlich an einem Ofen bzw. eines Ofeninneren, angeordnet sein.

Bei dem erfindungsgemäßen Verfahren zum Betrieb eines Ofens, insbesondere Durchlaufofen, Tunnelofen, Kammerofen, Herdwagenofen oder dergleichen, wird mit zumindest zwei Brennern einer Brennereinheit des Ofens ein Brenngas verbrannt, wobei die Brenner über eine Gasleitung und eine Luftleitung mit dem Brenngas versorgt werden, wobei zumindest ein Gasdosierventil in der Gasleitung und zumindest ein Luftdosierventil in der Luftleitung mittels einer gemeinsamen Steuervorrichtung gesteuert werden, wobei eine Regeleinrichtung der Steuervorrichtung das Gasdosierventil und das Luftdosierventil synchron öffnet und schließt. Die Brennereinheit umfasst dabei die Gasleitung, die Luftleitung, das Gasdosierventil, das Luftdosierventil und die Steuervorrichtung. Zu den Vorteilen des erfindungsgemäßen Verfahrens wird auf die Vorteilsbeschreibung der erfindungsgemäßen Brennereinheit verwiesen.

Ein Betriebszustand des Luftdosierventils kann nach dem Betriebszustand des Gasdosierventils, beispielsweise offen oder geschlossen, als eine Führungsgröße geregelt werden. Dadurch wird es möglich, einen Luftbedarf stets verhältnismäßig genau an eine Menge von in ein Inneres des Ofens eingeblasenen Gases anzupassen. Zur Regelung kann die Regeleinrichtung dazu beispielsweise einen PID-Regler aufweisen. Alternativ wäre es auch möglich, mittels der Steuervorrichtung das Gasdosierventil und das Luftdosierventil parallel bzw. synchron zu betreiben, ohne dass eine Regelung des Luftdosierventils nach dem Gasdosierventil vorgenommen wird.

Die Regeleinrichtung kann das Brenngas in einem stöchiometrischen Verhältnis regeln. Demnach kann dann über das Luftdosierventil die für eine stöchiometrische Verbrennung genau erforderliche Menge an Luft zu dem Gas dosiert werden. Überschüssige, über die Brenner eingebrachte Luft, die unnötigerweise im Inneren des Ofens erwärmt werden müsste, ist dann nicht vorhanden. Brenner an einem großräumigen Ofen haben nicht immer die Aufgabe ein möglichst stöchiometrisches Brenngas bzw. Brenngasgemisch in einen Ofenraum einzubringen, weil durch die prinzipiellen Betriebsart des Ofens stets ausreichend Luft im Ofenraum verfügbar ist, Sie kann jedoch nicht immer im vollen Umfang genutzt zur Verbrennung beteiligt werden. Die Brennerluft hat daher eher die Aufgabe örtlich Sauerstoff erschöpfte Bereiche zu decken,, des Weiteren zur Kühlung der Brennerlanzen beizutragen und als Vormischung mit dem Brenngases bereit zu stehen.

Die Regeleinrichtung kann das Gasdosierventil nach einer Anforderung einer Brennerleistung und/oder einer Ofentemperatur als eine Führungsgröße der Steuervorrichtung regeln. So kann die Brennerleistung und/oder die Ofentemperatur durch eine Vorgabe der Steuervorrichtung von der Regeleinrichtung verarbeitet werden. Eine Regelgröße kann beispielsweise mittels eines Sensors, insbesondere Temperatursensors, der Regeleinrichtung bestimmt werden. Die Regeleinrichtung kann neben diesem Regelkreis auch eine Mehrzahl von Regelkreisen umfassen, beispielsweise kaskadierte Regelkreise und/oder Regelkreise für die Brennereinheit und einzelne Brenner der Brennereinheit.

Ein Öffnen und Schließen kann in einem Takt von mindestens 50 Takte/Minute, bevorzugt 100 Takte/Minute, besonders bevorzugt 200 Takte/Minute, bis zu 400 Takte/Minute, erfolgen. Das Öffnen und Schließen des Gasdosierventils und des Luftdosierventils kann demnach vergleichsweise schnell erfolgen. Dieser schnelle Takt wird erst durch die Verwendung von Magnetventilen möglich. Ein Takt kann zumindest 50 ms betragen. Andere Arten von Ventilen, beispielsweise mit einer betätigbaren Klappe, wären für diesen Einsatzzweck kaum geeignet und verschleißen gegenüber Magnetventilen vergleichsweise schnell, was eine kostenaufwendige Instandsetzung erfordern würde. Weiter hat sich gezeigt, dass bei diesem Takt eine besonders starke Verwirbelung des Brenngases innerhalb des Ofen und damit eine Vergleichmäßigung der Verbrennung erzielt werden kann. Die dadurch bewirkte, gleichmäßigere Temperaturverteilung innerhalb des Ofens führt zu einer verbesserten Qualität des im Ofen behandelten Guts. So kann ein gleichmäßigeres Brennergebnis bei beispielsweise Keramiken erzielt werden.

Die Steuervorrichtung kann bei Unterschreiten einer unteren Ofentemperatur eine Abfolge von Takten eines Öffnens und Schließens initiieren und bei einem Überschreiten einer oberen Ofentemperatur die Abfolge der Takte beenden, wobei vorzugsweise die Regeleinrichtung eine Brennerleistung durch Variation von Taktabständen und/oder Taktlängen regeln kann. So kann eine Inbetriebsetzung eines jeweiligen Brenners durch die Ausführung der Abfolge von Takten bewirkt werden. Ein Takt kann dabei unverändert lang sein. Bei einem Abschalten des jeweiligen Brenners wird die Abfolge von Takten beendet. Die Inbetriebnahme der jeweiligen Brenner kann dann erfolgen, wenn die Steuervorrichtung die untere Ofentemperatur detektiert, und das Abschalten kann dann erfolgen, wenn die Steuervorrichtung die obere Ofentemperatur detektiert. Die untere Ofentemperatur und die obere Ofentemperatur definiert somit einen Temperaturbereich, in dem der Ofen betrieben werden kann. Durch ein Variieren einer Taktfrequenz in Abhängigkeit von einem Temperatursollwert kommt es nur selten bzw. bei außergewöhnlichen Störeinflüssen zum Über- oder Unterschreiten der Temperatursollwerte.

Durch das Luftdosierventil kann Luft mit einer Temperatur von unter 100°C, bevorzugt unter 70°C, dosiert werden, wobei in dem Ofen eine Temperatur von bis zu 400°C, bevorzugt bis zu 700°C, besonders bevorzugt bis 1.000°C oder höher, ausgebildet werden kann. Dadurch, dass gegenüber der Temperatur in dem Ofen vergleichsweise kalte Luft über das Luftdosierventil dosiert wird, wird es möglich, einen Volumenstrom, der über das Luftdosierventil dosierten Luft möglichst klein auszubilden. Würde dagegen heißere Luft verwendet, wäre zwar eine Temperaturdifferenz zwischen der Luft und einer Atmosphäre in dem Ofen geringer, jedoch müsste aufgrund der Volumenausdehnung der heißeren Luft ein wesentlich größerer Volumenstrom an Luft in den Ofen gefördert werden. Die dann erforderlichen baulichen Maßnahmen sowie die Energiekosten zur Förderung, beispielsweise für Lüfter, würden eine eventuelle Ersparnis an Gas bzw. Kosten übersteigen. Ein Ofen kann daher in den angegebenen Verhältnissen einer Temperatur der Luft und einer Temperatur einer Atmosphäre des Ofens besonders kostengünstig betrieben werden.

Weitere Ausführungsformen des Verfahrens ergeben sich aus den Merkmalsbeschreibungen der auf den Vorrichtungsanspruch 1 rückbezogenen Unteransprüche.

Nachfolgend wird eine bevorzugte Ausführungsform der Erfindung unter Bezugnahme auf die beigefügten Zeichnungen näher erläutert.

Es zeigen:
- **Fig. 1:**: eine Ausführungsform einer Brennereinheit nach dem Stand der Technik;
- **Fig. 2:**: eine weitere Ausführungsform einer Brennereinheit;
- **Fig. 3:**: eine Ausführungsform eines Magnetventils in einer Schnittansicht;
- **Fig. 4:**: ein Diagramm mit Betriebszuständen von Magnetventilen einer Brennereinheit.

Die **Fig. 1** zeigt eine Brennereinheit 10, wie sie aus dem Stand der Technik bekannt ist. Die Brennereinheit 10 ist auf einer Ofendecke 11 eines Tunnels 12 eines Ofens 13 positioniert und hier in einer Draufsicht dargestellt. Die Brennereinheit 10 umfasst im Wesentlichen Brenner 14, die hier nur symbolhaft dargestellt sind und mittels derer ein Brenngas in einen Innenraum des Ofens 13, welcher hier nicht dargestellt ist, eingeleitet und dort verbrannt wird. Weiter umfasst die Brennereinheit 10 eine Luftleitung 15 und eine Gasleitung, die hier nicht dargestellt ist und die Brenner 14 mit Gas versorgt. Die Gasleitung weist Gasdosierventile auf, die jeweils einem Brenner 14 zugeordnet sind und einen Volumenstrom an Gas zu den Brennern 14 dosieren. Die Gasdosierventile sind durch Magnetventile ausgebildet.

Die Brennereinheit 10 umfasst weiter einen Lüfter 16, welcher an einem Ende 17 der Luftleitung 15 angeordnet ist, und Luft aus einer Umgebung 18 des Ofens 13 ansaugt und in die Luftleitung 15 fördert. Die Luftleitung 15 verzweigt über Abzweige 19 zu den jeweiligen Brennern 14, sodass die Brenner 14 mit Luft versorgt werden können. In den jeweiligen Abzweigen 19 der Luftleitung 15 sind Absperrventile 20 angeordnet, die manuell betätigbar sind und ein vollständiges Absperren der Luftleitung 15 an dieser Stelle ermöglichen. Weiter ist ein Luftdosierventil 21 vorgesehen, welches hier im Wesentlichen an dem Ende 17 der Luftleitung 15 in einer Strömungsrichtung der Luft nachfolgend dem Lüfter 16 angeordnet ist. Das Luftdosierventil 21 ist mit einem Stellmotor 22 und einer hier nicht näher ersichtlichen Klappe innerhalb der Luftleitung 15 ausgebildet. Über das Luftdosierventil 21 kann ein Volumenstrom von den Brennern 14 zugeführter Luft eingestellt werden. Mittels einer hier nicht dargestellten Steuervorrichtung der Brennereinheit 10 wird das Luftdosierventil 21 so eingestellt, dass stets ausreichend Luft für eine vollständige Verbrennung des Gases innerhalb des Ofens 13 zur Verfügung steht.

Die **Fig. 2** zeigt eine Brennereinheit 23, bei der im Unterschied zur Brennereinheit aus **Fig. 1** der Lüfter 16 an dem Ende 17 der Luftleitung 15 unmittelbar an die Luftleitung 15, ohne Zwischenschaltung eines Ventils, angeschlossen ist. Dagegen ist an der Luftleitung 15 bzw. den Abzweigen 19 eigens für jeden Brenner 14 ein Luftdosierventil 24 vorgesehen, welches durch ein Magnetventil 25 ausgebildet ist. Die über den Lüfter 16 in die Luftleitung 15 eingeblasene Luft kann dann über das Luftdosierventil 24 zu dem jeweiligen Brenner 14 geleitet werden.

Die **Fig. 3** zeigt beispielhaft ein Magnetventil 26, welche für die Brennereinheit 23 Verwendung finden kann. Je nach einer Baugröße bzw. einem Leitungsquerschnitt 27 des Magnetventils 26 ist dieses als Luftdosierventil oder Gasdosierventil verwendbar. Der Leitungsquerschnitt 27 ist bei einem Luftdosierventil vergleichsweise größer als bei einem Gasdosierventil. Das Magnetventil 26 ist mit einem Ventilgehäuse 28 und einer Betätigungsvorrichtung 29 ausgebildet. Die Betätigungsvorrichtung 29 umfasst einen Kolben 30 und eine Elektromagnetspule 31. Das Ventilgehäuse 28 bildet eine erste Kammer 32 und eine zweite Kammer 33 aus, die zum Anschluss an hier nicht gezeigte Medienleitungen dienen. In dem Ausführungsbeispiel ist eine mit einem Pfeil 34 gekennzeichnete, bevorzugte Durchflussrichtung eines Mediums von der Kammer 32 zu der Kammer 33 vorgesehen. Weiter ist ein Ventilsitz 35 in dem Ventilgehäuse 28 ausgebildet, welche mit einer an einem Kolben 30 angeordneten Ventildichteinrichtung 36 verschließbar ist. Der Kolben 30 wird mittels einer Feder 37 mit der Ventildichteinrichtung 36 gegen den Ventilsitz 35 gedrückt, derart, dass das Magnetventil 26 verschlossen ist. Eine Öffnung des Magnetventils 26 erfolgt durch Betätigung des Kolbens 30 mittels der Elektromagnetspule 31 und damit durch Anheben der Ventildichteinrichtung 36 von dem Ventilsitz 35. Ein gasförmiges Medium kann dann von der ersten Kammer 32 zur zweiten Kammer 33 strömen. Die Betätigung kann in einer Abfolge von Takten durch Öffnen und Schließen des Magnetventils 26 erfolgen. Der Kolben 30 weist eine hier nicht dargestellte Bypassbohrung von einigen Millimetern Durchmesser auf. Durch diese Bypassbohrung strömt Spülluft, welche einen Brennermund während einer geschlossenen Stellung des Kolbens 30 vor Überhitzung schützt.

Die **Fig. 4** zeigt ein Diagramm mit einer ersten Abfolge 38 von Takten eines Öffnens und Schließens eines Gasdosierventils, wie es bei einer Brennereinheit nach der **Fig. 2** Verwendung findet, bezogen auf einen zeitlichen Verlauf. Eine Linie 39 stellt hier eine Öffnungsstellung 40 und eine Schließstellung 41 des betreffenden Gasdosierventils dar. Weiter ist eine Abfolge 42 von Takten eines Öffnens und Schließens eines Luftdosierventils nach dem Stand der Technik, wie es beispielsweise bei der Brennereinheit nach der **Fig. 1** Verwendung finden kann, dargestellt. Ein Öffnen und Schließen ist hier nur langsam möglich, sodass während der Schließstellung 41 des Gasdosierventils weiterhin Luft durch das Luftdosierventil strömen kann, und so überschüssige Luft in das Innere eines Ofens gelangt, die zur Erhaltung der gewünschten Ofentemperatur ergänzend erwärmt werden muss. Weiter ist eine Abfolge 43 von Takten eines Öffnens und Schließens eines Luftdosierventils dargestellt, wie es bei der Brennereinheit nach der **Fig. 2** Verwendung finden kann. Hier ist die Abfolge 43 von Takten mit der Abfolge 38 von Takten soweit synchronisiert, dass eine für eine Verbrennung optimale Menge an Luft in den Ofen eingeleitet wird. Eine Erwärmung einer überschüssigen Menge an Luft in dem Ofen ist dann nicht mehr erforderlich, wodurch sich eine wesentliche Kosteneinsparung ergibt.

## Patentansprüche

1. Brennereinheit (23) für einen Ofen (13), insbesondere Durchlaufofen, Tunnelofen, Kammerofen, Herdwagenofen oder dergleichen, wobei die Brennereinheit zumindest zwei Brenner (14) aufweist, die zur Verbrennung eines Brenngases ausgebildet sind, wobei die Brennereinheit eine Gasleitung und eine Luftleitung (15) zur Versorgung der Brenner mit Brenngas aufweist, wobei die Brennereinheit zumindest ein Gasdosierventil in der Gasleitung und zumindest ein Luftdosierventil (24) in der Luftleitung aufweist, wobei das Gasdosierventil und das Luftdosierventil mittels einer gemeinsamen Steuervorrichtung steuerbar sind, wobei das Gasdosierventil und das Luftdosierventil ein Magnetventil (25, 26) sind,
**dadurch gekennzeichnet,**
**dass** die Brennereinheit je Brenner ein Gasdosierventil und ein dem Gasdosierventil zugeordnetes Luftdosierventil aufweist.

2. Brennereinheit nach Anspruch 1,
**dadurch gekennzeichnet,**
**dass** die Brennereinheit (23) eine Regeleinrichtung der Steuervorrichtung umfasst, die dazu ausgebildet ist, einen jeweiligen Betriebszustand des Gasdosierventils und des Luftdosierventils (24) zu synchronisieren.

3. Brennereinheit nach Anspruch 1 oder 2,
**dadurch gekennzeichnet,**
**dass** die Gasleitung und die Luftleitung (15) zu dem jeweiligen Brenner (14) hin verzweigt ist, wobei die Brenner an der Gasleitung und der Luftleitung parallel geschaltet sind.

4. Brennereinheit nach einem der vorangehenden Ansprüche,
**dadurch gekennzeichnet,**
**dass** die Brennereinheit (23) je Brenner (14) und/oder für die gesamte Brennereinheit ein Absperrventil (20) in der Gasleitung und/oder der Luftleitung (15) aufweist.

5. Brennereinheit nach einem der vorangehenden Ansprüche,
**dadurch gekennzeichnet,**
**dass** ein Öffnungsquerschnitt (27) des Luftdosierventils (25, 26) größer ist als ein Öffnungsquerschnitt des Gasdosierventils.

6. Brennereinheit nach einem der vorangehenden Ansprüche,
**dadurch gekennzeichnet,**
**dass** die Brennereinheit (23) zumindest 3, 4, 5, 6, 7, 8 oder mehr Brenner (14) aufweist.

7. Brennereinheit nach einem der vorangehenden Ansprüche,
**dadurch gekennzeichnet,**
**dass** die Brennereinheit (23) mit einem Lüfter (16) zur Förderung von Luft in die Luftleitung (15) ausgebildet ist oder mit der Luftleitung an eine zentrale Luftverteilleitung eines Ofens angeschlossen ist.

8. Ofen (13), insbesondere Durchlaufofen, Tunnelofen, Kammerofen, Herdwagenofen oder dergleichen, mit zumindest einer Brennereinheit (23) nach einem der vorangehenden Ansprüche.

9. Verfahren zum Betrieb eines Ofens (13), insbesondere Durchlaufofen, Tunnelofen, Kammerofen, Herdwagenofen oder dergleichen, wobei mit zumindest zwei Brennern (14) einer Brennereinheit (23) des Ofens ein Brenngas verbrannt wird, wobei die Brenner über eine Gasleitung und eine Luftleitung (15) mit dem Brenngas versorgt werden, wobei zumindest ein Gasdosierventil in der Gasleitung und zumindest ein Luftdosierventil (24) in der Luftleitung mittels einer gemeinsamen Steuervorrichtung gesteuert werden, wobei eine Regeleinrichtung der Steuervorrichtung das Gasdosierventil und das Luftdosierventil synchron öffnet und schließt,
**dadurch gekennzeichnet,**
**dass** die Brennereinheit je Brenner ein Gasdosierventil und ein dem Gasdosierventil zugeordnetes Luftdosierventil aufweist.

10. Verfahren nach Anspruch 9,
**dadurch gekennzeichnet,**
**dass** ein Betriebszustand des Luftdosierventils (24) nach dem Betriebszustand des Gasdosierventils als eine Führungsgröße geregelt wird.

11. Verfahren nach Anspruch 9 oder 10,
**dadurch gekennzeichnet,**
**dass** die Regeleinrichtung das Brenngas in einem stöchiometrischen Verhältnis regelt.

12. Verfahren nach einem der Ansprüche 9 bis 11,
**dadurch gekennzeichnet,**
**dass** die Regeleinrichtung das Gasdosierventil nach einer Anforderung einer Brennerleistung und/oder einer Ofentemperatur als eine Führungsgröße der Steuervorrichtung regelt.

13. Verfahren nach einem der Ansprüche 9 bis 12,
**dadurch gekennzeichnet,**
**dass** ein Öffnen und Schließen in einem Takt von mindestens 50 Takte/Minute, bevorzugt 100 Takte/Minute, besonders bevorzugt 200 Takte/Minute, bis zu 400 Takte/Minute, erfolgt.

14. Verfahren nach einem der Ansprüche 9 bis 13,
**dadurch gekennzeichnet,**
**dass** die Steuervorrichtung bei Unterschreiten einer unteren Ofentemperatur eine Abfolge von Takten eines Öffnens und Schließens initiiert und bei Überschreiten einer oberen Ofentemperatur die Abfolge der Takte beendet, wobei vorzugsweise die Regeleinrichtung eine Brennerleistung durch Variation von Taktabständen und/oder Taktlängen regeln kann.

15. Verfahren nach einem der Ansprüche 9 bis 14,
**dadurch gekennzeichnet,**
**dass** durch das Luftdosierventil (24) Luft mit einer Temperatur von unter 100°C, bevorzugt unter 70°C, dosiert wird, wobei in dem Ofen (13) eine Temperatur von bis zu 400°C, bevorzugt bis zu 700°C, besonders bevorzugt bis zu 1.000°C oder höher, ausgebildet wird.

## Claims

1. A burner unit (23) for a furnace (13), in particular a continuous furnace, a tunnel furnace, a chamber furnace, a bogie hearth fu-nace or the like, the burner unit having at least two burners (14) which are configured for burning a combustion gas, the burner unit having a gas pipe and an air pipe (15) for supplying the burners with combustion gas, the burner unit having at least one gas metering valve in the gas pipe and at least one air metering valve (24) in the air pipe, the gas metering valve and the air metering valve being controllable by means of a shared control device, the gas metering valve and the air metering valve being a magnet valve (25, 26),
**characterized in that**
the burner unit has a gas metering valve and an air metering valve assigned to the gas metering valve per burner.

2. The burner unit according to claim 1,
**characterized in that**
the burner unit (23) comprises a regulating apparatus of the control device, the regulating apparatus being configured for synchronizing a corresponding operating state of the gas metering valve and the air metering valve (24).

3. The burner unit according to claim 1 or 2,
**characterized in that**
the gas pipe and the air pipe (15) is branched toward the corresponding burner (14), the burners being switched parallel at the gas pipe and the air pipe.

4. The burner unit according to any one of the preceding claims,
**characterized in that**
the burner unit (23) has a check valve (20) in the gas pipe and/or the air pipe (15) per burner (14) and/or for the entire burner unit.

5. The burner unit according to any one of the preceding claims,
**characterized in that**
an opening cross section (27) of the air metering valve (25, 26) is larger than an opening cross section of the gas metering valve.

6. The burner unit according to any one of the preceding claims, **characterized in that**
the burner unit (23) has at least 3, 4, 5, 6, 7, 8 or more burners (14).

7. The burner unit according to any one of the preceding claims,
**characterized in that**
the burner unit (23) has a fan (16) for conveying air into the air pipe (15) or is connected to a central air circulation pipe of a furnace using the air pipe.

8. A furnace (13), in particular a continuous furnace, a tunnel furnace, a chamber furnace, a bogie hearth furnace or the like, having at least one burner unit (23) according to any one of the preceding claims.

9. A method for operating a furnace (13), in particular a continuous furnace, a tunnel furnace, a chamber furnace, a bogie hearth furnace or the like, a combustion gas being burned using at least two burners (14) of a burner unit (23) of the furnace, the burners being supplied with the combustion gas via a gas pipe and an air pipe (15), at least one gas metering valve in the gas pipe and at least one air metering valve (24) in the air pipe being controlled by means of a shared control device, a regulating apparatus of the control device synchronously opening and closing the gas metering valve and the air metering valve
**characterized in that**
the burner unit has a gas metering valve and an air metering valve assigned to the gas metering valve per burner.

10. The method according to claim 9,
**characterized in that**
an operating state of the air metering valve (24) is regulated as a reference variable according to the operating state of the gas metering valve.

11. The method according to claim 9 or 10,
**characterized in that**
the regulating apparatus regulates the combustion gas in a stoichiometric relationship.

12. The method according to any one of the claims 9 to 11,
**characterized in that**
the regulating apparatus regulates the gas metering valve according to a requirement of a burner performance and/or a furnace temperature as a reference variable of the control device.

13. The method according to any one of the claims 9 to 12,
**characterized in that**
an opening and a closing is executed at a stroke of at least 50 strokes/minute, preferably 100 strokes/minute, particularly preferably 200 strokes/minute, up to 400 strokes/minute.

14. The method according to any one of the claims 9 to 13,
**characterized in that**
the control device initiates a sequence of strokes of an opening and closing when a lower furnace temperature is not met and terminates the sequence of the strokes when an upper furnace temperature is exceeded, preferably the regulating apparatus being able to regulate a burner performance by varying stroke time and/or stroke duration.

15. The method according to any one of the claims 9 to 14,
**characterized in that**
air at a temperature of below 100 °C, preferably below 70 °C, is metered via the air metering valve (24), a temperature of up to 400 °C, preferably up to 700 °C, particularly preferably 1,000 °C or higher, being generated in the furnace (13).

## Revendications

1. Unité de brûleur (23) pour un four (13), en particulier un four continu, un four tunnel, un four à chambre, un four à sole mobile ou similaire, l'unité de brûleur ayant au moins deux brûleurs (14) qui sont configurés pour brûler un gaz de combustion, l'unité de brûleur ayant une conduite de gaz et une conduite de l'air (15) pour alimenter les brûleurs en gaz de combustion, l'unité de brûleur ayant au moins une soupape de dosage à gaz dans la conduite de gaz et au moins une soupape (24) de dosage à air dans la conduite de l'air, la soupape de dosage à gaz et la soupape de dosage à air étant commandables au moyen d'un dispositif de contrôle commun, la soupape de dosage à gaz et la soupape de dosage à air étant une soupape à aimant (25, 26),
**caractérisée en ce que**
l'unité de brûleur a une soupape de dosage à gaz et une soupape de dosage à air associée à la soupape de dosage à gaz par brûleur.

2. Unité de brûleur selon la revendication 1,
**caractérisée en ce que**
l'unité de brûleur (23) comprend un appareil de réglage du dispositif de contrôle, l'appareil de réglage étant configuré pour synchroniser un état de fonctionnement correspondant de la soupape de dosage à gaz et de la soupape (24) de dosage à air.

3. Unité de brûleur selon la revendication 1 ou la revendication 2,
**caractérisée en ce que**
la conduite de gaz et la conduite de l'air (15) sont branchées vers le brûleur (14) correspondant, les brûleurs étant commutés en parallèle au niveau de la conduite de gaz et de la conduite de l'air.

4. Unité de brûleur selon l'une quelconque des revendications précédentes,
**caractérisée en ce que**
l'unité de brûleur (23) a une soupape d'arrêt (20) dans la conduite de gaz et/ou dans la conduite de l'air (15) par brûleur (14) et/ou pour l'ensemble de l'unité de brûleur.

5. Unité de brûleur selon l'une quelconque des revendications précédentes,
**caractérisée en ce**
**qu'**une section transversale d'ouverture (27) de la soupape de dosage à air (25, 26) est plus grande qu'une section transversale d'ouverture de la soupape de dosage à gaz.

6. Unité de brûleur selon l'une quelconque des revendications précédentes,
**caractérisée en ce que**
l'unité de brûleur (23) a au moins 3, 4, 5, 6, 7, 8 ou plus brûleurs (14).

7. Unité de brûleur selon l'une quelconque des revendications précédentes,
**caractérisée en ce que**
l'unité de brûleur (23) a un ventilateur (16) pour acheminer l'air dans la conduite de l'air (15) ou est reliée à une conduite centrale de distribution de l'air d'un four utilisant la conduite de l'air.

8. Four (13), en particulier four continu, four tunnel, four à chambre, four à sole mobile ou similaire, ayant au moins une unité de brûleur (23) selon l'une quelconque des revendications précédentes.

9. Procédé pour faire fonctionner un four (13), en particulier un four continu, un four tunnel, un four à chambre, un four à sole mobile ou similaire, un gaz de combustion étant brûlé à l'aide d'au moins deux brûleurs (14) d'une unité de brûleur (23) du four, les brûleurs étant alimentés en gaz de combustion par l'intermédiaire d'une conduite de gaz et d'une conduite de l'air (15), au moins une soupape de dosage à gaz dans la conduite de gaz et au moins une soupape (24) de dosage à air dans la conduite de l'air étant commandées au moyen d'un dispositif de contrôle commun, un appareil de réglage du dispositif de contrôle ouvrant et fermant de manière synchrone la soupape de dosage à gaz et la soupape de dosage à air **caractérisé en ce que**
l'unité de brûleur a une soupape de dosage à gaz et une soupape de dosage à air associée à la soupape de dosage à gaz par brûleur.

10. Procédé selon la revendication 9,
**caractérisé en ce**
**qu'**un état de fonctionnement de la soupape (24) de dosage à air est régulé en tant que variable de référence en fonction de l'état de fonctionnement de la soupape de dosage à gaz.

11. Procédé selon la revendication 9 ou la revendication 10,
**caractérisé en ce que**
l'appareil de réglage régule le gaz de combustion dans un rapport stochiométrique.

12. Procédé selon l'une quelconque des revendications 9 à 11,
**caractérisé en ce que**
l'appareil de réglage régule la soupape de dosage à gaz en fonction d'une exigence de performance du brûleur et/ou d'une température du four en tant que variable de référence du dispositif de contrôle.

13. Procédé selon l'une quelconque des revendications 9 à 12,
**caractérisé en ce**
**qu'**une ouverture et une fermeture sont exécutées à une cadence d'au moins 50 coups/minute, de préférence 100 coups/minute, de manière particulièrement préférée 200 coups/minute, jusqu'à 400 coups/minute.

14. Procédé selon l'une quelconque des revendications 9 à 13,
**caractérisé en ce que**
le dispositif de contrôle déclenche une séquence de coups d'ouverture et de fermeture lorsqu'une température de four inférieure n'est pas atteinte et arrête la séquence de coups lorsqu'une température de four supérieure est dépassée, de préférence l'appareil de réglage étant capable de réguler la performance d'un brûleur en faisant varier le temps de coups et/ou la durée de coups.

15. Procédé selon l'une quelconque des revendications 9 à 14,
**caractérisé en ce que**
de l'air à une température inférieure à 100 °C, de préférence inférieure à 70 °C, est dosé par l'intermédiaire de la soupape (24) de dosage à air, une température pouvant atteindre 400 °C, de préférence jusqu'à 700 °C, en particulier de préférence 1000 °C ou plus, étant générée dans le four (13).
